# EUROPÄISCHE PATENTSCHRIFT

(11) **EP 2 370 257 B1**
(45) Veröffentlichungstag und Bekanntmachung des Hinweises auf die Patenterteilung: **11.03.2015**
(21) Anmeldenummer: 09752794.9
(22) Anmeldetag: 10.11.2009
(51) Int. Cl.: B41F 13/004

(54) **VERFAHREN ZUM BETREIBEN EINER BOGENDRUCKMASCHINE**
METHOD FOR OPERATING A SHEET-FED PRINTING MACHINE
PROCÉDÉ POUR L'EXPLOITATION D'UNE MACHINE À IMPRIMER EN FEUILLES

(30) Priorität: 28.11.2008 DE 102008059632
(43) Veröffentlichungstag der Anmeldung: 05.10.2011
(73) Patentinhaber: manroland sheetfed GmbH, 63075 Offenbach (DE)
(72) Erfinder: HUMMEL, Peter, 63069 Offenbach (DE); ORTNER, Robert, 63755 Alzenau (DE); SCHÖLZIG, Jürgen, 55126 Mainz (DE)
(74) Vertreter: Stahl, Dietmar
(86) Internationale Anmeldenummer: PCT/EP2009/064879
(87) Internationale Veröffentlichungsnummer: WO 2010/060789

(56) Entgegenhaltungen:
- DE-A1-102004 039 588
- US-A- 5 927 195
- US-A- 5 983 793

## Beschreibung

Die Erfindung betrifft ein Verfahren zum Betreiben einer Bogendruckmaschine nach dem Oberbegriff des Anspruchs 1.

Aus dem Stand der Technik sind bereits Bogendruckmaschinen bekannt, die neben mindestens einem Hauptantrieb weiterhin über den Druckwerken zugeordnete Direktantriebe verfügen, wobei die Direktantriebe im Fortdruckbetrieb der Bogendruckmaschine insbesondere die Formzylinder der Druckwerke eigenmotorisch und entkoppelt vom Hauptantrieb antreiben. Derartige Bogendruckmaschinen mit Direktantrieben sind aus der EP 0 812 636 B1, aus der DE 10 2004 039 588 A1 sowie aus der DE 10 2004 039 536 A1 bekannt.

Dann, wenn eine Bogendruckmaschine neben mindestens einem Hauptantrieb auch über den Druckwerken zugeordnete Direktantriebe verfügt, können beim Rüsten unterschiedliche Rüstaufgaben zur Rüstzeitminimierung zeitgleich durchgeführt werden. Bei Bogendruckmaschinen, deren Druckwerke keine Direktantriebe aufweisen, bei welchen also sämtliche Zylinder der Druckwerke im Fortdruckbetrieb von dem oder jedem Hauptantrieb aus angetrieben werden, ist eine derartige zeitgleiche Durchführung unterschiedlicher Rüstaufgaben zur Rüstzeitreduzierung nur eingeschränkt möglich. Es besteht daher Bedarf an einem Verfahren zum Betreiben einer Bogendruckmaschinen ohne Direktantriebe, mit welchem es möglich ist, Rüstzeit zu reduzieren.

Hiervon ausgehend liegt der vorliegenden Erfindung das Problem zugrunde ein neuartiges Verfahren zum Betreiben einer Bogendruckmaschine zu schaffen.

Dieses Problem wird durch ein Verfahren gemäß Anspruch 1 gelöst. Erfindungsgemäß wird dann, wenn am Formzylinder eines Druckwerks ein Druckplattenwechsel und am Übertragungszylinder des gleichen Druckwerks gleichzeitig ein Waschvorgang durchgeführt wird, der Formzylinder für den Druckplattenwechsel über den jeweiligen Hauptantrieb angetrieben, wohingegen der Übertragungszylinder für den Waschvorgang über eine dem Antriebszahnrad desselben zugeordnete Kupplung vom jeweiligen Hauptantrieb abgekoppelt und über einen dem Übertragungszylinder zugeordneten Hilfsantrieb angetrieben wird.

Mithilfe des erfindungsgemäßen Verfahrens ist es möglich, an einer Bogendruckmaschine, deren Druckwerke keine Direktantriebe aufweisen, Rüstzeit dadurch zu sparen, dass an Druckwerken Druckplattenwechsel sowie Waschvorgänge an den jeweiligen Übertragungszylindern zeitgleich durchgeführt werden. Insofern ist es möglich, auch an Bogendruckmaschinen ohne Direktantriebe auf einfache und kostengünstige Art und Weise Rüstzeit zu reduzieren.

Bevorzugte Weiterbildungen der Erfindung ergeben sich aus den Unteransprüchen und der nachfolgenden Beschreibung.

Ausführungsbeispiele der Erfindung werden, ohne hierauf beschränkt zu sein, an Hand der Zeichnung näher erläutert. Dabei zeigt:
- Fig. 1:: eine schematisierte Darstellung einer Bogendruckmaschine;
- Fig. 2:: eine schematisierte Darstellung eines Druckwerks einer Bogendruckmaschine zur Verdeutlichung des erfindungsgemäßen Verfahrens zum Betreiben derselben; und
- Fig. 3:: eine schematisierte Darstellung eines Druckwerks einer Bogendruckmaschine zur Verdeutlichung einer Alternative des erfindungsgemäßen Verfahrens zum Betreiben derselben.

Fig. 1 zeigt eine schematisierte Darstellung einer Bogendruckmaschine 10, mit einem Anleger 11, einem Ausleger 12 und vier zwischen dem Anleger 11 und Ausleger 12 positionierten Druckwerken 13. Die Anzahl der Druckwerke 13 ist beliebig. Weiterhin können Lackwerke und Trockner vorhanden sein.

Jedes Druckwerk 13 verfügt über einen Gegendruckzylinder 14, über einen auf dem Gegendruckzylinder 14 abrollenden Übertragungszylinder 15 sowie über einen auf den Übertragungszylinder 15 abrollenden Formzylinder 16. Weiterhin verfügt jedes Druckwerk 13 über ein nicht gezeigtes Farbwerk sowie vorzugsweise ein ebenfalls nicht gezeigtes Feuchtwerk. Zwischen den Gegendruckzylindern 14 benachbarter Druckwerke 13 sind gemäß Fig. 1 Transferzylinder 17 angeordnet, um zu bedruckende Druckbogen zwischen den hintereinander positionierten Druckwerken 13 zu überführen.

Die Bogendruckmaschine 10 verfügt über einen Hauptantrieb 18, wobei der Hauptantrieb 18 im Fortdruckbetrieb der Bogendruckmaschine 10 sämtliche Zylinder der Druckwerke 13 antreibt, nämlich den Gegendruckzylinder 14, den Übertragungszylinder 15 sowie den Formzylinder 16 sämtlicher Druckwerke 13. So zeigt Fig. 2 exemplarisch für eines der Druckwerke 13 den Hauptantrieb 18, der über eine Hauptantriebswelle 19 und ein auf der Hauptantriebswelle 19 gelagertes Antriebszahnrad 20 in ein dem Gegendruckzylinder 14 zugeordnetes Antriebszahnrad 21 eintreibt.

Im Fortdruckbetrieb werden, wie bereits erwähnt, auch der Übertragungszylinder 15 sowie der Formzylinder 16 vom Hauptantrieb 18 aus angetrieben, wozu gemäß Fig. 2 sowohl dem Übertragungszylindern 15 ein Antriebszahnrad 22 als auch dem Formzylinder 16 ein Antriebszahnrad 23 zugeordnet ist, nämlich derart, dass im Fortdruckbetrieb der Hauptantrieb 18 im Sinne eines geschlossenen Räderzugs in die Antriebszahnräder 22, 23 von Übertragungszylinder 15 und Formzylinder 16 eintreibt.

Es liegt nun im Sinne der hier vorliegenden Erfindung für eine solche Bogendruckmaschine 10, bei welcher die Zylinder 14,15 und 16 der Druckwerke 13 im Fortdruckbetrieb ausschließlich vom Hauptantrieb 18 aus angetrieben werden, ein Verfahren vorzuschlagen, mit welchem an den Druckwerken 13 auf einfache Art und Weise ein Druckplattenwechsel an den Formzylindern 16 und ein Waschvorgang an den Übertragungszylindern 15 zeitgleich bzw. gleichzeitig durchgeführt werden kann.

Um nun bei dem Druckwerk 13 der Fig. 2 am Formzylinder 16 einen Druckplattenwechsel und gleichzeitig am Übertragungszylinder 15 einen Waschvorgang durchzuführen, wird im Sinne der hier vorliegenden Erfindung der Formzylinder 16 für den Druckplattenwechsel vom Hauptantrieb 18 aus angetrieben, wohingegen der Übertragungszylinder 15 für den Waschvorgang über eine dem Antriebszahnrad 22 desselben zugeordnete Kupplung 24 vom Hauptantrieb 18 abgekoppelt und über einen dem Übertragungszylinder 15 zugeordneten Hilfsantrieb 25 angetrieben wird. Das Antriebszahnrad 22 des Übertragungszylinders 15 ist demnach vom Hauptantrieb 18 abkoppelbar und mit einem Hilfsantrieb 25 antreibbar. Der Druckplattenwechsel am Formzylinder 16 erfolgt mithilfe des Hauptantriebs 18. Für den Waschvorgang am Übertragungszylinder 15 wird derselbe vom Hilfsantrieb 25 aus angetrieben, wobei das Antriebszahnrad 22 desselben über die Kupplung 24 vom Hauptantrieb 18 abgekoppelt ist.

Hierdurch ist es dann möglich, zum parallelen Ausführen des Druckplattenwechsels am Formzylinder 16 und Waschvorgangs am Übertragungszylinder 15 den Formzylinder 16 und den Übertragungszylinder 15 mit unterschiedlichen Umfangsgeschwindigkeiten anzutreiben. Dabei befinden sich dann Greifer des Gegendruckzylinders 14 bzw. andere Bogenführungsmittel des Druckzylinders 14 unterhalb des Druckzylinders 14 bzw. innerhalb des Außendurchmessers des Druckzylinders 14, um eine Kollision mit dem Übertragungszylinder 15 zu vermeiden. Ferner ist hierbei der Formzylinder 16 vom Übertragungszylinder 15 abgestellt.

Dann, wenn an mehreren Druckwerken 13 gemäß Fig. 2 ein Druckplattenwechsel und gleichzeitig ein Waschen am Übertragungszylinder durchgeführt werden soll, werden die Druckplattenwechsel in den einzelnen Druckwerken 13 sequentiell durchgeführt.

Dieses sequentielle Durchführen der Druckplattenwechsel an den Formzylindern 16 der Druckwerke 13 gemäß Fig. 2 erfolgt vorzugsweise derart, dass zuerst von einem Formzylinder 16 eines der Druckwerke 13 eine alte Druckplatte entnommen und anschließend auf dem Formzylinder 16 dieses Druckwerks 13 eine neue Druckplatte positioniert wird, wobei anschließend dieser Vorgang solange an anderen Druckwerken 13 wiederholt wird, bis an allen gewünschten Druckwerken 13 die Druckplatten ausgetauscht sind und damit der Druckplattenwechsel vollzogen ist.

Alternativ ist es auch möglich, die Druckplattenwechsel an den jeweiligen Druckwerken 13 gemäß Fig. 2 derart sequentiell durchzuführen, dass zuerst von einem Formzylinder 16 eines der Druckwerke 13 eine alte Druckplatte entnommen wird, dass anschließend dieser Vorgang solange an anderen Druckwerken 13wiederholt wird, bis in allen gewünschten Druckwerken 13 von den Formzylindern 16 derselben die alten Druckplatten entnommen sind, dass darauffolgend an einem Formzylinder 16 eines der Druckwerke 13 eine neue Druckplatte positioniert wird, und dass anschließend dieser Vorgang so lange an anderen Druckwerken 13 wiederholt wird, bis in allen gewünschten Druckwerken 13 an den Formzylindern 16 derselben die neuen Druckplatten positioniert sind und damit an allen gewünschten Druckwerken 13 der Druckplattenwechsel vollzogen ist.

Die obige Vorgehensweise ist erforderlich, da typischerweise an Bogendruckmaschinen 10 zwischen den einzelnen Druckwerken 13 ein Winkelversatz in der Lage der Spannkanäle auf den Formzylindern 16 besteht, um die Druckqualität zu steigern.

Alternativ zu dem obigen sequentiellen Durchführen der Druckplattenwechsel an mehreren Druckwerken 13 bei gleichzeitigem Waschen am Übertragungszylinder 15 ist es auch möglich, dann, wenn an mehreren Druckwerken 13 ein Druckplattenwechsel und gleichzeitig ein Waschvorgang am Übertragungszylinder 15 durchgeführt werden soll, die Druckplattenwechsel in den jeweiligen Druckwerken parallel durchzuführen.

Hierzu ist dann auch dem Antriebszahnrad 23 des Formzylinder 16 eine Kupplung 26 zugeordnet (siehe Fig. 3), wobei dann zum parallelen Durchführen der Druckplattenwechsel in den einzelnen Druckwerken 13 so vorgegangen wird, dass zunächst in allen gewünschten Druckwerken 13, in welchen ein Druckplattenwechsel parallel zum Waschen am Übertragungszylinder 15 ausgeführt werden soll, die Formzylinder 16 über die den Antriebszahnrädern 23 derselben zugeordneten Kupplungen 26 in der gleichen Winkelposition ausgekuppelt werden, um anschließend synchron unter Aufhebung des im Fortdruckbetrieb bestehenden Winkelversatzes zwischen den Formzylindern 16 synchron wieder eingekuppelt zu werden. Darauffolgend kann,an allen Formzylindern 16 aller gewünschten Druckwerke 13 gleichzeitig eine alte Druckplatte entnommen und anschließend eine neue Druckplatte positioniert werden, wobei anschließend hieran in allen gewünschten Druckwerken 13 die Formzylindern 16 derselben über die den Antriebszahnrädern 23 zugeordneten Kupplungen 26 ausgekuppelt werden, um anschließend wieder unter Bereitstellung des für den Fortdruckbetrieb erforderlichen Winkelversatzes zwischen den Formzylindern 16 asynchron eingekuppelt zu werden.

Die entsprechenden Positionen zum Auskuppeln und Einkuppeln der den Formzylindern 16 zugeordneten Antriebszahnräder 23 werden mithilfe des Hauptantriebs 18 der Bogendruckmaschine 10 angefahren.

## Patentansprüche

1. Verfahren zum Betreiben einer Bogendruckmaschine (10), mit mehreren Druckwerken (13), wobei jedes Druckwerk einen Gegendruckzylinder (14), einen auf dem Gegendruckzylinder abrollenden Übertragungszylinder (15), einen auf dem Übertragungszylinder abrollenden Formzylinder (16), ein Farbwerk und vorzugsweise ein Feuchtwerk umfasst, und mit mindestens einem Hauptantrieb (18), wobei dann, wenn die Bogendruckmaschine im Fordruckbetrieb betrieben wird, der Gegendruckzylinder, der Übertragungszylinder und der Formzylinder jedes der Druckwerke von dem oder jedem Hauptantrieb (18) derart angetrieben werden, dass der oder jeder Hauptantrieb über eine entsprechende Hauptantriebswelle in ein dem Gegendruckzylinder jedes Druckwerks zugeordnetes Antriebszahnrad (21) eintreibt, der Übertragungszylinder jedes Druckwerks vom Gegendruckzylinder des jeweiligen Druckwerks aus über ein dem Übertragungszylinder zugeordnetes Antriebszahnrad (22) angetrieben wird, und der Formzylinder jedes Druckwerks vom Übertragungszylinder des jeweiligen Druckwerks aus über ein dem Formzylinder zugeordnetes Antriebszahnrad (23) angetrieben wird, **dadurch gekennzeichnet, dass** dann, wenn am Formzylinder (16) eines Druckwerks ein Druckplattenwechsel und am Übertragungszylinder (15) des gleichen Druckwerks gleichzeitig ein Waschvorgang durchgeführt wird, der Formzylinder für den Druckplattenwechsel über den jeweiligen Hauptantrieb angetrieben wird, wohingegen der Übertragungszylinder für den Waschvorgang über eine dem Antriebszahnrad (22) desselben zugeordnete Kupplung (24) vom jeweiligen Hauptantrieb abgekoppelt und über einen dem Überträgungszylinder zugeordneten Hilfsantrieb (25) angetrieben wird.

2. Verfahren nach Anspruch 1, **dadurch gekennzeichnet, dass** dann, wenn an mehreren Druckwerken ein Druckplattenwechsel und gleichzeitig ein Waschvorgang am Übertragungszylinder durchgeführt wird, die Druckplattenwechsel an den jeweiligen Druckwerken sequentiell durchgeführt werden.

3. Verfahren nach Anspruch 2, **dadurch gekennzeichnet, dass** die Druckplattenwechsel an den jeweiligen Druckwerken derart sequentiell durchgeführt werden, dass zuerst von einem Formzylinder eines Druckwerks eine alte Druckplatte entnommen und anschließend auf dem Formzylinder dieses Druckwerks eine neue Druckplatte positioniert wird, und dass anschließend dieser Vorgang so lange an anderen Druckwerken wiederholt wird, bis an allen gewünschten Druckwerken die Druckplatten ausgetauscht sind und damit der Druckplattenwechsel vollzogen ist.

4. Verfahren nach Anspruch 2, **dadurch gekennzeichnet, dass** die Druckplattenwechsel an den jeweiligen Druckwerken derart sequentiell durchgeführt werden, dass zuerst von einem Formzylinder eines Druckwerks eine alte Druckplatte entnommen wird, dass anschließend dieser Vorgang so lange an anderen Druckwerken wiederholt wird, bis in allen gewünschten Druckwerken von den Formzylindern derselben die alten Druckplatten entnommen sind, dass darauffolgend an einem Formzylinder eines Druckwerks eine neue Druckplatte positioniert wird, und dass anschließend dieser Vorgang so lange an anderen Druckwerken wiederholt wird, bis in allen gewünschten Druckwerken auf den Formzylindern derselben die neuen Druckplatten positioniert sind und damit an allen gewünschten Druckwerken der Druckplattenwechsel vollzogen ist.

5. Verfahren nach Anspruch 1, **dadurch gekennzeichnet, dass** dann, wenn an mehreren Druckwerken ein Druckplattenwechsel und gleichzeitig ein Waschvorgang am Übertragungszylinder durchgeführt wird, die Druckplattenwechsel an den jeweiligen Druckwerken parallel durchgeführt werden.

6. Verfahren nach Anspruch 5, **dadurch gekennzeichnet, dass** die Druckplattenwechsel an den jeweiligen Druckwerken derart parallel durchgeführt werden, dass in allen gewünschten Druckwerken die Formzylinder derselben über den Antriebszahnrädern derselben zugeordnete Kupplung in dergleichen Winkelposition ausgekuppelt werden, um anschließend synchron eingekuppelt zu werden, wobei darauffolgend an den Formzylindern aller gewünschten Druckwerke alte Druckplatten entnommen und neue Druckplatte positioniert werden, und dass anschließend in allen gewünschten Druckwerken die Formzylinder derselben über die den Antriebszahnrädern derselben zugeordneten Kupplungen ausgekuppelt werden, um anschließend asynchron eingekuppelt zu werden.

7. Verfahren nach Anspruch 6, **dadurch gekennzeichnet, dass** die Positionen zum Auskuppeln und Einkuppeln der Formzylindern mit Hilde des oder jedes Hauptantriebs angefahren werden.

## Claims

1. A method for operating a sheet-fed printing press (10), having multiple printing units (13), wherein each printing unit comprises an impression cylinder (14), a transfer cylinder (15) rolling on the impression cylinder, a forme cylinder (16) rolling on the transfer cylinder, an inking unit and preferentially a dampening unit, and having at least one main drive (18), wherein in particular when the sheet-fed printing press is operated in the production run mode, the impression cylinder, the transfer cylinder and the forme cylinder of each of the printing units are driven by the or each main drive (18) in such a manner that the or each main drive drives into a drive gear (21) assigned to the impression cylinder of each printing unit via a corresponding main driveshaft, the transfer cylinder of each printing unit is driven from the impression cylinder of the respective printing unit via a drive gear (22) assigned to the transfer cylinder, and the form cylinder of each printing unit is driven from the transfer cylinder of the respective printing unit via a drive gear (23) assigned to the forme cylinder, **characterized in that** in particular when on the forme cylinder (16) of a printing unit a printing plate change and on the transfer cylinder (15) of the same printing unit a washing operation are performed at the same time, the forme cylinder for the printing plate change is driven via the respective main drive, whereas the transfer cylinder for the washing operation is decoupled from the respective main drive via a clutch (24) assigned to the drive gear (22) of the same and driven via an auxiliary drive (25) assigned to the transfer cylinder.

2. The method according to claim 1, **characterized in that** in particular when on multiple printing units a printing plate change and simultaneously a washing operation is carried out on the transfer cylinder, the printing plate changes are sequentially carried out on the respective printing units.

3. The method according to claim 2, **characterized in that** the printing plate changes on the respective printing units are carried out sequentially in such a manner that an old printing plate is first removed from a forme cylinder of a printing unit and following this a new printing plate is positioned on the forme cylinder of said printing unit, and **in that** following this said operation is repeated on other printing units until the printing plates have been replaced on all desired printing units and the printing plate change thus completed.

4. The method according to claim 2, **characterized in that** the printing plate changes are carried out sequentially on the respective printing units in such a manner that an old printing plate is first removed from a forme cylinder of a printing unit, **in that** following this this operation is repeated on other printing units until the old printing plates have been removed in all printing units from the forme cylinders of the same, **in that** following this a new printing plate is positioned on a forme cylinder of a printing unit, and **in that** following this this operation is repeated on other printing units until the new printing plates have been positioned in all desired printing units on the forme cylinders of the same and the printing plate change is thus completed on all desired printing units.

5. The method according to claim 1, **characterized in that** in particular when on multiple printing units a printing plate change and simultaneously a washing operation on the transfer cylinder is carried out, the printing plate changes on the respective printing units are carried out in parallel.

6. The method according to claim 5, **characterized in that** the printing plate changes on the respective printing units are carried out in parallel in such a manner that in all desired printing units the forme cylinders of the same are disengaged in the same angular position via a clutch assigned to the drive gears of the same in order to be synchronously engaged following this, wherein following this on the forme cylinders of all desired printing units old printing plates are removed and new printing plates are positioned, and **in that** following this in all desired printing units the forme cylinders of the same are disengaged via the clutches assigned to the drive gears of the same in order to be asynchronously engaged following this.

7. The method according to claim 6, **characterized in that** moving into the positions for disengaging and engaging the forme cylinders is performed with the help of the or each main drive.

## Revendications

1. Procédé d'utilisation d'une machine d'impression de feuilles (10), comportant plusieurs groupes d'impression (13), chaque groupe d'impression comprenant un cylindre de contre-pression (14), un cylindre de transfert (15) roulant sur le cylindre de contre-pression, un cylindre porte-cliché (16) roulant sur le cylindre de transfert, un groupe d'encrage et de préférence un groupe de mouillage et au moins une commande principale (18), dans lequel, lorsque la machine d'impression de feuilles fonctionne en mode impression continue, le cylindre de contre-pression, le cylindre de transfert et le cylindre porte-cliché de chacun des groupes d'impression sont entraînés par la ou chaque commande principale (18) de manière à ce que la ou chaque commande principale entraîne une roue crantée d'entraînement (21) associée au cylindre de contre-pression de chaque groupe d'impression, le cylindre de transfert de chaque groupe d'impression étant entraîné par le cylindre de contre-pression du groupe d'impression respectif depuis une roue crantée d'entraînement (22) associée au cylindre de transfert et le cylindre porte-cliché de chaque groupe d'impression par le cylindre de transfert du groupe d'impression respectif depuis une roue crantée d'entraînement (23) associée au cylindre porte-cliché, **caractérisé en ce que**, au niveau du cylindre porte-cliché (16) d'un groupe d'impression, un changement de plaque d'impression est effectué et, au niveau du cylindre de transfert (15) du même groupe d'impression, un lavage est effectué en même temps, que le cylindre porte-cliché est entraîné pour le changement de plaque d'impression via la commande principale respective, tandis que le cylindre de transfert est désaccouplé pour le lavage, via un accouplement (24) associé à sa roue crantée d'entraînement (22), de la commande principale respective et entraîné par une commande auxiliaire (25) associée au cylindre de transfert.

2. Procédé selon la revendication 1, **caractérisé en ce que**, si un changement de plaque d'impression est effectué sur plusieurs groupes d'impression et un lavage est effectué en même temps sur le cylindre de transfert, le changement de plaque d'impression est effectué séquentiellement sur les groupes d'impression respectifs.

3. Procédé selon la revendication 2, **caractérisé en ce que** le changement de plaque d'impression est effectué séquentiellement sur les groupes d'impression respectifs de manière à ce qu'une ancienne plaque d'impression soit d'abord prise sur un cylindre porte-cliché d'un groupe d'impression puis qu'une plaque d'impression neuve soit positionnée sur le cylindre porte-cliché de ce groupe d'impression et que, ensuite, cette opération soit répétée sur les autres groupes d'impression jusqu'à ce que les plaques d'impression aient été changées sur tous les groupes d'impression désirés et donc que le changement de plaques d'impression soit terminé.

4. Procédé selon la revendication 2, **caractérisé en ce que** le changement de plaque d'impression est effectué séquentiellement sur les groupes d'impression respectifs de manière à ce qu'une ancienne plaque d'impression soit d'abord prise sur un cylindre porte-cliché d'un groupe d'impression puis que cette opération soit répétée sur les autres groupes d'impression jusqu'à ce que toutes les anciennes plaques d'impression aient été prises sur leurs cylindres porte-clichés, qu'ensuite une plaque d'impression neuve soit positionnée sur un cylindre porte-cliché d'un groupe d'impression et que, ensuite, cette opération soit répétée sur les autres groupes d'impression jusqu'à ce que les plaques d'impression neuves soient positionnées dans tous les groupes d'impression désirés sur leurs cylindres porte-cliché et qu'ainsi le changement de plaques d'impression soit terminé sur tous les groupes d'impression désirés.

5. Procédé selon la revendication 1, **caractérisé en ce que**, si un changement de plaque d'impression sur plusieurs groupes d'impression et un lavage du cylindre de transfert sont effectués en même temps, les changements de plaque d'impression sont effectués parallèlement sur les groupes d'impression respectifs.

6. Procédé selon la revendication 5, **caractérisé en ce que** les changements de plaque d'impression sont effectués parallèlement sur les groupes d'impression respectifs de manière à ce que, dans tous les groupes d'impression désirés, leurs cylindres porte-cliché soient désaccouplés via l'accouplement associé à leurs roues crantées d'entraînement dans la même position angulaire pour être ensuite accouplés de manière synchrone, sachant que, suite à cela, les anciennes plaques d'impression sont retirées des cylindres porte-cliché de tous les groupes d'impression désirés puis que des plaques d'impression neuves sont positionnées et que, ensuite, dans tous les groupes d'impression désirés, leurs cylindres porte-cliché sont désaccouplés via les accouplements associés à leurs roues crantées d'entraînement pour être ensuite accouplés de manière synchrone.

7. Procédé selon la revendication 6, **caractérisé en ce qu'**on s'approche des positions de désaccouplage des cylindres porte-cliché à l'aide de la ou de chaque commande principale.
